# FASCICULE DE BREVET EUROPEEN

(11) **EP 0 248 685 B1**
(45) Date de publication et mention de la délivrance du brevet: **29.01.1992**
(21) Numéro de dépôt: 87400784.2
(22) Date de dépôt: 08.04.1987
(51) Int. Cl.: B61D 17/22

(54) **Joint tubulaire formé de deux membranes roulantes sous faible surpression pour anneau d'intercirculation**
Schlauchförmige Abdichtung, gebildet aus zwei Roll-Membranen unter schwachem Überdruck für eine ringförmige Übergangseinrichtung
Tubular joint formed by two rolling diaphragms under light over-pressure for a circular passage

(30) Priorité: 27.05.1986 FR 8607696
(43) Date de publication de la demande: 09.12.1987
(73) Titulaire: CAOUTCHOUC MANUFACTURE ET PLASTIQUES, F-78005 Versailles (FR)
(72) Inventeur: Bechu, Jean-Pierre, F-92400 Courbevoie (FR)

(56) Documents cités:
- EP-A- 0 177 424
- FR-A- 61 872
- FR-A- 2 270 495
- FR-A- 2 333 657
- GB-A- 566 016

## Description

L'invention concerne les véhicules ferroviaires ou routiers pour voyageurs, où une intercirculation par une passerelle étanche aux intempéries et au bruit est ménagée entre plusieurs véhicules successifs. Par extension, elle est aussi applicable aux passerelles d'accès à un avion ou à un navire présentant une cinématique analogue.

Une orientation actuelle de la construction ferroviaire, particulièrement pour des rames automotrices à plusieurs caisses indissociables ou des métros urbains, est d'offrir aux voyageurs une libre circulation sur la longueur de la rame avec le moins possible d'obstacles physiques ou visuels. Une amélioration des services offerts sur la rame, une répartition possible de l'affluence et une sécurité aux agressions et actes de vandalisme sont recherchées par des moyens d'intercirculation ouverts le plus possible sur toute la largeur des caisses et sans faire usage de portes de séparation même automatiques.

Pour ce faire, on ne peut se contenter des divers types, devenus classiques de soufflets, comme ceux décrits dans le document FR-A-2 333 657, utilisés dans la construction des voitures traditionnelles ou des autobus articulés, une étanchéité totale aux intempéries et surtout une insonorisation de même niveau que celle obtenue dans les parois des véhicules étant demandée aux éléments déformables.

Les systèmes du genre tramway utilisent une passerelle rigide, pouvant avoir l'insonorisation des parois de caisse, dont chaque moitié va tourillonner autour d'un axe vertical solidaire de chaque caisse et sera équipée des joints d'étanchéité appropriés.

Le brevet FR-A-2.357.409 d'Alsthom Atlantique décrit un moyen de relier ces deux moitiés de compartiment d'intercirculation par un axe horizontal transverse proche du plancher et supporté par un bogie médian entre deux caisses, ainsi liées en roulis, mais ce système est inadaptable à la liaison d'un nombre de caisses supérieur à deux. Le document EP 0134 202 de Fiat Ferroviara Savigliano décrit un moyen de liaison de deux moitiés de compartiment par un seul point commun assurée par une rotule, des joints d'étanchéité classiques entre les parois rigides devant permettre le débattement en roulis entre les véhicules ainsi reliés.

Le document FR-A-2.569.149 de S.I.G. décrit une liaison élastique permettant les petits débattements entre les deux moitiés d'un compartiment d'intercirculation, suivis, au delà d'une certaine course, d'un décalage par frottement permettant la compatibilité avec les soufflets existants, conformes aux normes de l'Union Internationale des Chemins de Fer. Des membranes d'étanchéité, en forme de U, fixées parallèlement aux parois des véhicules, connues par ailleurs, y sont décrites pour relier une caisse d'un véhicule à un cadre, mobile par rapport à elle en rotation et en petits débattements.

La demande de brevet FR-A-2.571.010 de la RATP décrit un dispositif d'intercirculation entre véhicules ferroviaires positionné, à chacune de ses extrémités sur les bouts des caisses des véhicules au moyen d'un joint pneumatique déformable.
Or, il apparait qu'un joint pneumatique continu, des dimensions nécessaires, qui, selon l'inventeur, "constitue, à l'état libre, une sorte de grande chambre à air" est, dans la pratique, impossible à réaliser avec les moyens classiques de l'industrie de transformation du caoutchouc.
En particulier, le mode de fixation schématisé en figure 10 de ce document, obligeant à plaquer le joint torique parallèlement à des faces planes et cylindriques, nécessiterait avant fermeture dudit joint, l'insertion de contreplaques métalliques dont le périmètre devrait nécessairement varier au cours du serrage destiné à assurer l'étanchéité.
Malgré l'intérêt théorique du système proposé, les moyens connus et suffisamment simples à mettre en oeuvre de l'industrie de transformation du caoutchouc ne permettent pas une réalisation économique d'un tel joint.

Par ailleurs, l'expérience de mesures d'insonorisation, décrite dans la demande de brevet FR 85.16816 de la demanderesse, fait apparaître la nécessité d'une épaisseur de caoutchouc de l'ordre de 12 millimètres pour qu'une telle membrane ait une efficacité acoustique satisfaisante, ce qui fait perdre aux types de membranes décrits précédemment les performances de souplesse nécessaires pour assurer leur fonction.
Les essais auxquels il est fait référence ont montré qu'une double épaisseur de 6 millimètres serait également satisfaisante, la multiplication des interfaces étant toujours favorable à l'insonorisation.
Un joint souple, en caoutchouc, présentant une forme de U et soumis à une pression interne, est décrit dans le document FR-A-2 270 495. Il n'est conçu que pour fonctionner avec un mouvement rectiligne alternatif et présente de grande difficultés de bridage, de mise en place et de montage, en raison du manque de possibilité d'accès entre les éléments assemblés. De plus, il nécessite la création de rainures dans le matériel à étancher.

L'analyse de l'art antérieur montre, par conséquent, qu'un dispositif de liaison étanche entre véhicules ferroviaires ou routiers qui soit, simultanément, capable de supporter toutes les sollicitations en service, d'assurer une insonorisation de même niveau que celle des parois des véhicules et de présenter une bonne résistance au feu tout en étant de fabrication économique et facile à mettre en place n'est pas connue.

Pour remédier aux inconvénients présentés par les solutions existantes, l'invention a pour objectif de proposer un dispositif, utilisable pour la liaison étanche de véhicules ferroviaires ou routiers mais également de passerelles d'accès aux navires ou aux avions qui soit simple et économique à fabriquer et qui présente toutes les caractéristiques de tenue mécanique, d'isolation acoustique et de résistance au feu nécessaires à l'application.

La présente invention a pour but de proposer une solution industrielle au problème auquel le dispositif décrit dans le document FR-A-2 571 010 n'apportait qu'une solution théorique.

L'invention consiste à disposer, pour en former un joint tubulaire souple ayant la forme générale d'un anneau fermé en recouvrement avec les extrémités des véhicules ferroviaires ou routiers ou des passerelles d'accès aux navires ou aux avions, deux membranes roulantes, en forme de U, réalisées en composition élastomérique et à introduire, dans l'enceinte déformable fermée, ainsi constituée, une pression modérée par rapport à la pression atmosphérique, par exemple une surpression de l'ordre de 0,2 bars.

L'invention est caractérisée en ce que lesdites membranes roulantes sont assemblées telles qu'issues de moulage, selon le plan qui est alors commun à leurs extrémités et qui sert de plan de symétrie pour ledit joint tubulaire et qu'elles sont étanches au gaz assurant ladite surpression et continues sur toute la périphérie de l'anneau d'intercirculation, du fait que lesdites extrémités sont serrées chacune entre deux parois rigides contenues dans des plans parallèles transversaux à l'axe du véhicule ou de la passerelle.
Le plan de symétrie du joint tubulaire est constitué soit d'un cadre rigide de fixation extérieure et d'un cadre rigide de fixation intérieure, indépendant, sur lesquels les extrémités des membranes roulantes sont enserrées par des goujons, à cheval de part et d'autre desdits cadres de fixation extérieure et intérieure, soit des parois mêmes des membranes roulantes dont les extrémités sont posées sur des profils ou des prolongements, intérieur ou extérieur.

Sur une feuille de caoutchouc de 6 millimètres d'épaisseur, avec les modules usuels, en particulier de caoutchoucs synthétiques bien protégés contre le feu, en forme de U, par exemple de largeur 60 millimètres, une tension de l'ordre de six Newton par centimètre de section provoquera un allongement tout à fait minime, ne compromettant pas la tenue à la fatigue de roulement entre deux parois planes, disposées en regard, pour maintenir parallèles les branches du U entre la paroi rigide du véhicule et le compartiment d'intercirculation.
En outre, l'examen des contraintes exercées sur la partie rectiligne de paroi reliant les deux membranes en U montre que toutes les charges et sollicitations susceptibles de s'exercer sur ledit compartiment d'intercirculation sont facilement supportées par la pression modérée exercée à l'intérieur du volume constitué par les deux membranes.
Les charges - permanentes et variables - de quelques centaines de kilogrammes sont équilibrées, à même rayon de courbure de la partie libre, par une différence d'appui de quelques centimètres ménagée entre le joint du haut, situé en plafond, et le joint du bas, situé sous le plancher, ladite différence étant mésurée dans le sens longitudinal des véhicules.

La variation de ces forces, qui s'exercent à pression constante du fait du volume pratiquement constant de l'enceinte, est facilement équilibrée par l'aplatissement d'un côté qui allonge alors la surface d'appui du joint sur celle-ci.

De même, l'écartement des faces rigides opposées raccourcit rapidement cette surface d'appui.
Il en résulte une rigidité de rappel ne dépassant pas le centimètre d'écart pour les plus fortes sollicitations envisageables.

Lors d'une rotation, due au parcours d'une courbe par les véhicules, les parties latérales du joint tubulaire, ainsi formé par les membranes en U, roulent sans effort sur leur plan d'appui, tout en présentant une rigidité notable aux forces latérales. Le calcul prouve qu'aucune liaison mécanique n'est nécessaire pour supporter et rappeler élastiquement vers une position d'équilibre le compartiment d'intercirculation.

Une aussi faible pression - de l'ordre de 0,2 fois la pression atmosphérique - est très faible à conserver des mois entiers, de manière permanente, avec contrôle périodique ou détection automatique, ce qui constitue un excellent moyen d'avertissement avant défaillance, à la moindre fissure, longtemps avant que les possibilités de roulement du joint ne soient compromises.

L'invention et ses variantes seront mieux comprises à la lecture de la description ci-après et des dessins, dans lesquels :
- la figure 1 est une vue générale du joint dans un plan perpendiculaire à l'axe des véhicules ;
- la figure 2 est une coupe horizontale des parois latérales des véhicules et de l'anneau d'intercirculation, reliés par un joint roulant, conforme à l'invention, à chacune des extrémités dudit anneau d'intercirculation ;
- la figure 3 est un agrandissement de la précédente, dans la zone d'un joint ;
- la figure 4 représente les éléments de la figure 2 soumis à une déformation de rotation ;
- la figure 5 est un agrandissement de la précédente; elle sert d'épure au calcul des déformations du joint tubulaire;
- la figure 6 est une variante de configuration où le centre de déformation se trouve hors du joint tubulaire ;
- la figure 7 est un agrandissement de la précédente montrant une variante de montage du joint tubulaire.

La figure 1 est une vue selon l'axe du véhicule, coupé par le plan de fixation du joint tubulaire conforme à l'invention. Le joint tubulaire (1) est solidarisé à la caisse du véhicule (5) par un cadre rigide (2) de fixtion extérieure. C'est un autre cadre rigide (3) de fixation intérieure qui assure la liaison avec l'anneau d'intercirculation (7).

Le serrage du joint tubulaire (1), par des boulons (ou par des rivets), se fait dans une direction parallèle à l'axe des véhicules.

La pression interne est introduite et contrôlée par des moyens connus tels qu'une valve (4) qui peut être placée à n'importe quel endroit du joint tubulaire (1).

La silhouette du profil extérieur de la caisse des véhicules (5) et de l'essieu du véhicule (6) donnent les positions relatives de l'anneau d'intercirculation (7) et des parois des caisses des véhicules (5), le but essentiel étant de ménager un passage libre le plus grand possible d'un véhicule à l'autre, pour des raisons psychologiques et visuelles. La figure 2 est une coupe horizontale, selon AAʹ de la figure 1, des parois latérales des caisses des véhicules (5a) et (5b) et de l'anneau d'intercirculation (7), tout plancher enlevé. La paroi latérale, amincie dans cette région, représentée par la section (5a) ou (5b) ainsi que le plancher et le plafond des deux extrémités des véhicules entourent, sur toute la périphérie, l'anneau complet d'intercirculation (7).

Le logement à faces parallèles des deux joints tubulaires (1) est prolongé par un profil extérieur (8), pour les caisses des véhicules (5a) et (5b) et par un profil intérieur (9) pour l'anneau d'intercirculation (7), ces deux profils (8) et (9) étant ici représentés biseautés à leur extrémité.

Les déformations en rotation par village des joints tubulaires (1) se font autour des axes verticaux représentés en (B) et (Bʹ).

La face généralement plane d'appui des joints tubulaires (1) peut facultativement recevoir une courbure cylindrique autour des axes (B) et (Bʹ).

La figure 3 est un agrandissement de la figure 2 qui détaille la section en U des deux membranes (1a) et (1b) formant le joint tubulaire.

Lesdites membranes (1a) et (1b) ne sont pas soumises, en service, à des contraintes et déformations importantes qui nécessiteraient une formulation du mélange à base de caoutchouc lui conférant une grande résistance à la fatique dynamique. Le concepteur de mélanges a donc toute latitude pour rechercher une composition du mélange à base de caoutchouc lui permettant d'atteindre des caractéristiques de tenue au feu et (ou) d'isolation phonique améliorée.

En ce qui concerne la résistance au feu, les possibilités de formulation des mélanges à base de caoutchouc sont multiples, mais les deux voies les plus efficaces résident dans le choix de l'élastomère et dans celui des charges qui lui sont incorporées.

C'est ainsi qu'il est avantageux de choisir l'élastomère parmi les polymères possédant, dans leur structure moléculaire, des atomes d'halogènes tels que le chlore ou le brome. Parmi les élastomères courants de ce type, le formulateur de mélanges peut sélectionner, à titre d'exemples non limitatifs, du polychloroprène, du polyéthylène chloré, du chlorobutyl ou du bromobutyl. Des élastomères contenant dans leur molécule des atomes de fluor pourraient également être utilisés, mais cette solution ne va pas dans le sens de l'économie recherchée.

Parmi les charges, le formulateur de mélanges dispose également d'une palette importante dans laquelle il choisira avantageusement dans la classe des borates - tel le borate de sodium - ou encore dans les paraffines chlorées qui devront être associées à l'oxyde d'antimoine ou encore l'alumine hydratée.

En ci qui concerne l'amélioration de l'isolation phonique, tout en conservant les propriétés anti-feu, le concepteur de mélanges peut associer aux élastomères précédemment cités des charges à base de sels ou d'oxydes de plomb telle la litharge.

La mise en place du joint tubulaire formé par les deux membranes (1a) et (1b) sera facilitée par la préparation sur le cadre rigide, par exemple métalliques, extérieur (2) et sur le cadre analogue, intérieur (3), lesdits cadres étant totalement indépendants l'un de l'autre mais leur solidité devant permettre la manipulation du joint tubulaire (1), fort souple par lui-même puisque constitué par les membranes de caoutchouc (1a) et (1b), mises en forme par vulcanisation d'une simple ébauche de caoutchouc.

Une mise en oeuvre commode dudit joint tubulaire (1) consiste en une fixation préalable, par emmanchement ou par vissage des goujons (10), à cheval sur les cadres (2) et (3), où les membranes (1a) et (1b) - préférentiellement pré-percées - sont enfilées, avant que l'on ne pose cet ensemble, d'un côté sur la caisse du véhicule (5) et le profil intérieur (9), de l'autre côté sur le profil extérieur (8) et l'anneau d'intercirculation (7) lui-même.

Les extrémités (11a) et (11b) des membranes (1a) et (1b) seront serrées, pour assurer l'étanchéité, par des écrous sur chaque filetage des goujons (10) comme représenté ou bien, éventuellement, par des vis (non représentées) se fixant dans un filetage menagé dans les profils (8) et (9).

La valve de gonflage et de contrôle (représentée en (4) sur la figure 1) sera, avantageusement, constituée d'un tube solidaire du cadre rigide extérieur (2) et située en un point bas permettant ainsi l'évacuation des condensations éventuelles.

La figure 4 représente une position déformée de l'ensemble qui est illustré en position alignée sur la figure 2.

Si le véhicule (5a) fait un angle (G) par rapport à l'anneau d'intercirculation (7), une symétrie par rapport au plan DDʹ de ce dernier fournit une représentation du parcours d'une courbe par deux véhicules consécutifs dont les axes font entre eux un angle (2G).

Au contraire, si l'autre véhicule (5b) fait également un angle (G) en sens opposé par rapport à l'anneau d'intercirculation (7), c'est-à-dire que les axes des deux véhicules sont parallèles, cette figure représente le cas le plus défavorable pour l'intercirculation, los d'un franchissement d'aiguillage par exemple, où les véhicules sont latéralement décalés d'un déport (2e) qui correspond, d'ailleurs, au produit de la distance entre les axes (B) et (Bʹ) par la tangente de l'angle (G).

La figure 5 est un agrandissement schématisé des zones intéressant plus particulièrement le joint tubulaire (1), conforme à l'invention. Seule y figure l'épure des déformations maximales que doit subir ledit joint tubulaire (1) dans toute la partie verticale suivant les parois latérales (5) et l'anneau d'intercirculation (7), selon le plan de coupe AAʹ de la figure 1.

Sur la vue 5a, les déformations dues à l'angle (G) sont cumulées avec un roulement rapprochant au maximum l'anneau d'intercirculation (7) vers l'intérieur du véhicule.

Sur la vue 5b, les déformations dues à l'angle (G) sont, au contraire, cumulées avec un écartement maximal tendant à faire sortir le joint tubulaire (1) de son longement, biseauté, pour cette raison, à ses extrémités.

Cette épure a été utilisée pour calculer l'équilibre des forces exercées par la pression -interne au volume enfermé par le joint tubulaire (1)- sur les parois du logement dudit joint. Ces forces sont égales, par unité de hauteur, au produit de la pression interne par la longueur (C) de la ligne d'appui (visible sur la figure 3), en l'absence de déviation angulaire.

La variation de ces forces, lorsque s'exerce un effort d'accélération transversal, est due à l'accroissement de longueur de cette ligne d'appui (c) du côté surchargé et à la réduction simultanée de cette longueur du côté déchargé.

L'ordre de grandeur de la rigidité assurée par cette liaison sera voisine de 1 centimètre pour des valeurs en limite de confort latéral telles que 0,15 fois la pesanteur.

Le calcul de cette rigidité pour la section représentée sur la figure 3, lorsqu'elle s'applique aux parties horizontales du joint tubulaire correspondant au plancher et au plafond, permet d'assurer le supportage des charges verticales, permanentes et variables, de l'anneau d'intercirculation (7) sans nécessiter aucun autre organe élastique.

Des variations verticales inférieures au centimètre peuvent être assurées par cet équilibre entre la situation minimale à vide et la charge maximale admissible.

On comprendra aisément que l'équilibrage d'une charge permanente peut être obtenu sans variation de l'écartement des parois, c'est-à-dire à même rayon de courbure de la paroi libre du joint tubulaire à la seule condition que la longueur totale (1) de la figure 3 et, par conséquent, la longueur de la ligne d'appui (c), diffèrent entre plafond et plancher de la quantité nécessaire pour l'équilibre, ce qui demande à peine quelques centimètres pour les charges usuelles.

La même pression interne, par example de 0,2 bar s'exerçant sur toute la périphérie du joint tubulaire (1), l'épure représentée sur les vues 5a et 5b montre que toutes les déformations se font à volume pratiquement constant, sans variation de cette pression. La tension de la paroi de la feuille de caoutchouc constituant les membranes (1a) et (1b), par exemple de 0,6 daN par centimètre de section, provoque un allongement élastique - donc réversible - de l'élastomère, très modéré, en valeur relative, de 2 à 3 % du développé de la section en U. Cet allongement, très faible, n'est pas susceptible de perturber la résistance à la fatigue en flexion lors du roulement des membranes et n'a pour but que de faciliter le vrillage, sans plissement du joint tubulaire lors des courbures (représentées en figure 4).

En cas de défaillance de la pression, la raideur propre de la feuille de caoutchouc constituant les membranes (1a) et (1b) suffit à un fonctionnement à peu près normal du joint tubulaire (1) avant son remplacement.

Le joint tubulaire (1) doit passer, de façon très répétitive, de la position rapprochée au maximum représentée sur la vue 5a à la position étirée au maximum représentée sur la vue 5b. Cette déformation par torsion du joint tubulaire (1) se répartit sur la largeur approximative du véhicule, uniquement par cisaillement de la matière dans un plan longitudinal du véhicule, cisaillement de l'ordre de 10 % en valeur relative; un taux de déformation aussi faible est garant d'une très longue durée de résistance à la fatigue et permet le choix de mélanges à base de caoutchouc optimisés plus particulièrement pour leur résistance au feu.

La force de rappel vers la position alignée dans la disposition déviée au maximum de l'angle (G) décrite précédemment n'est due pratiquement qu'à l'effet de ce vrillage du joint tubulaire, intervenant par le cisaillement de la feuille de caoutchouc constituant les membranes (1a) et (1b) et se trouve donc, elle aussi très modérée.

Un roulement du joint tubulaire (1) parallèlement à l'axe des véhicules dû aux faibles variations élastiques de longueur de l'attelage entre les véhicules consécutifs (5a) et (5b) se fera, par définition, sans aucun effort, à longueur constante (1) de l'onde constituée par les membranes (1a) et (1b) (cf.figures 2 et 3).

Les deux faces d'appui de longueur (c) se décalent sur les parois rigides avec déroulement par flexion du joint tubulaire, ceci constituant la seule contrainte, infime, qui s'oppose au déplacement.

Dans les déformations représentées sur les vues 5a et 5b, un très faible couple de redressement s'exerce du fait des rayons de flexion différents dans la partie libre. L'épure montre que la rotation se produit -à très peu près- autour de l'un des axes verticaux (B) ou (Bʹ) visibles sur la fig. 4.

Un rappel élastique tout au plus centimétrique se produit en cas de forces latérales.

Les plus fortes sollicitations s'opposant à la rotation seraient, plutôt, dues au vrillage cisaillant la paroi du joint tubulaire (1) ; elles sont extrêmement modérées, négligeables vis à vis des forces exercées par les suspensions latérales des véhicules.

Il n'en est pas du tout de même des liaisons en roulis autour d'un axe longitudinal pour les caisses des véhicules (5) reliés par l'anneau d'intercirculation (7) à travers les deux joints tubulaires (1) successifs, situés donc en série sur l'angle de torsion différentielle.

Dû, là encore, au cisaillement de toute la paroi mince des membranes (1a) et (1b) mais dans un plan transversal aux véhicules, sans plissement - grâce à la tension due à la pression interne -, ce couple élastique de rappel en roulis sera très amorti par le glissement des membranes sur les parois. Mais, ce couple de rappel dispose d'un bras de levier si important autour du centre de roulis que l'ordre de grandeur de la liaison élastique entre deux véhicules, sera égal ou supérieur à l'effet de rappel en roulis des suspensions primaire et secondaire.

Aux vitesses usuelles de déplacement de trains équipés sur toute la longueur de ce type d'intercirculation, cette liaison entre véhicules aura largement autant d'importance pour l'entrée successive en dévers des véhicules dans un virage que le rappel élastique différentiel des suspensions, chaque véhicule étant sollicité, principalement, par son prédécesseur. Il en est de même pour le redressement différé en sortie de dévers.

La figure 6 représente une variante possible, intéressante pour la cinématique des planchers, lorsque les axes verticaux instantanés de rotation (B) ou (Bʹ) sont éloignés du plan de pose des joints tubulaires (1).

Dans cette variante, l'anneau d'intercircultion (7) entoure l'extrémité des caisses des véhicules (5), contrairement aux configurations précédentes oû lui était intérieur.

Indépendante de la position des centres d'articulation des attelages, une réaction permanente de traction de ceux-ci, inférieure à 10 % de l'effort de traction usuel, doit équilibrer la réaction oblique sue les plans d'appui des joints tubulaires (1), dont la composante (T) des réactions de pression normales aux plan d'appui (R) et (Rʹ), purement axiale, tend à écarter les deux véhicules liés par un tel anneau d'intercirculation (7).

Toutes les explications relatives à la figure 4, pour la courbure de trajectoire d'angle (2G) ou lors d'un déport transversal de valeur (2e) entre les caisses des véhicules demeurent valables, à l'exception des mouvements longitudinaux de l'attelage qui se font à volume variable pour le joint tubulaire (1), dont le jeu devra être ménagé compatible avec les mouvements usuels.

En cas de compression maximale accidentelle provoquant le contact des caisses des véhicules (5) avec l'anneau d'intercirculation (7), où des dispositifs anti-chevauchement devront être montés, les membranes viendront au contact matériel, sur une très grande surface, provoquant un accroissement de la pression interne susceptible de créer un gonflement des rayons libres intérieurs et extérieurs du joint tubulaire (1). La limite d'éclatement dudit joint tubulaire (1) devra donc être prévue en conséquence, afin que le joint tubulaire puisse résister dans de tels cas accidentels extrèmes.

La figure 7 est un agrandissement de la figure 6, dans la zone intéressant le joint tubulaire (1).

Dans cette configuration, le montage dudit joint tubulaire (1) sur le prolongement (9a), maintenant intérieur, doit se faire avec une légère tension. Il est alors possible de simplifier ce montage en supprimant le cadre (2a), maintenant intérieur car le joint tubulaire (1), pré-assemblé, est manipulable simplement posé sur le prolongement (9a).

Une simplification semblable est possible par suppression du cadre (3a), maintenant extérieur, si le joint tubulaire (1) est manipulé fixé à l'avance sur le prolongement (8a), maintenant extérieur, de l'anneau d'intercirculation (7).

Les prolongements (8a) et (9a) sont coniques dans les parties courbes ; ils sont rectilignes et obliques dans les parois latérales et horzontales.

En cas de suppression de l'un ou l'autre des cadres rigides (2a) ou (3a), l'une des caractéristiques essentielles de l'invention demeure : c'est la fixation du joint tubulaire (1), par son plan d'assemblage, perpendiculairement à l'axe des véhicules.

Le mode de fabrication des membranes (1a) et (1b) en forme de U ne nécessite pas de modification, pour cette configuration, par rapport à celle décrite dans la figure 3 du fait de la très grande déformabilité de la pièce.

Un procédé de fabrication, parmi les plus économiques, est la réalisation par moulage, d'un seul tenant, à partir d'une ébauche de caoutchouc, continue, disposée dans un moule de compression ayant la dimension de la pièce et qui peut être chauffé par un moyen quelconque utilisé dans l'industrie de transformation du caoutchouc, tel qu'un autoclave, des étriers élastiques assurant la fermeture étanche du moule pendant l'opération. Les perçages dans les membranes peuvent être obtenus ainsi, dès le moulage.

Le montage préalable sur le prolongement proposé dans l'une des variantes (cf.figure 7) implique éventuellement un collage intermédiaire des membranes en U par leurs faces planes en regard, avec ou sans interposition des cadres rigides de fixation intérieure et extérieure.

Une autre possibilité de réalisation, encore plus favorable à l'isolation acoustique, est le remplacement de l'aire, dans le volume interne défini par les membranes en U, par un gaz lourd dont la vitesse de propagation des sons est inférieure à celle de l'air, tel que du bioxyde de carbone, qui améliore la résistance à la fatigue des mélanges à base de caoutchouc et est sans danger pour les passagers en cas de fuite ou d'incendie.

L'utilisation de ce gaz présente, en outre, l'avantage, en cas d'incendie, d'accroître la résistance au feu du joint tubulaire en limitant la présence d'oxygène à son contact et donc en réduisant la combustion.

En conclusion, le joint tubulaire souple, constitué de deux membranes roulantes, en forme de U, associées selon le plan de symétrie dudit joint et renfermant un gaz - le plus souvent de l'air - à une surpression faible par rapport à la pression atmosphérique, objet de l'invention, présente les avantages suivants :
- il est capable de supporter toutes les sollicitations mécaniques qui s'exercent sur un anneau d'intercirculation assurant la liaison entre deux véhicules ferroviaires ou routiers ou des passerelles d'accès, permettant un passage dégagé sur toute la largeur,
- il offre une très longue durabilité,
- il assure une bonne isolation acoustique dans les parties d'formables, de même niveau que celle des parois normales des caisses de véhicules,
- il peut être réalisé dans un mélange à base de caoutchouc auquel sa formulation confère des propriétés anti-feu,
- il est économique à fabriquer puisqu'il ne comporte aucun élément de renfort,
- il est simple à mettre en place, grâce à un pré-assemblage permettant une manipulation aisée,
- il "prévient" de l'imminence d'une défaillance, grâce au contrôle périodique ou permanent de la pression du gaz contenu dans le volume clos formé par les deux membranes en forme de U.

## Revendications

1. Joint tubulaire pour anneau d'intercirculation entre véhicules ferroviaires ou routiers ou pour passerelles d'accès aux navires ou aux avions, ayant la forme générale d'un anneau fermé en recouvrement avec les extrémités desdits véhicules ou passerelles, contenant un gaz en surpression de 0,1 à 0,5 bars par rapport à la pression atmosphérique, constitué de deux membranes roulantes (1a) et (1b), en forme de U, réalisées dans une composition élastomérique, ledit joint tubulaire étant caractérisé en ce que lesdites membranes roulantes (1a) et (1b), assemblées telles qu'issues de moulage, selon le plan qui est alors commun à leurs extrémités (11a) et (11b) et sert de plan de symétrie pour ledit joint tubulaire (1) sont étanches au gaz assurant ladite surpression et continues sur toute la périphérie de l'anneau d'intercirculation, du fait que lesdites extrémités (11a) et (11b) sont serrées chacune entre deux parois rigides contenues dans des plans parallèles transversaux à l'axe du véhicule ou de la passerelle.

2. Joint tubulaire selon la revendication 1, caractérisé en ce que son plan de symétrie est constitué d'un cadre rigide de fixation extérieure (2) ou (3a) et d'un cadre rigide de fixation intérieure (3) ou (2a), indépendant, les extrémités (11a) et (11b) des membranes roulantes (1a) et (1b) étant serrées par des écrous fixés sur chacun des filetages des goujons (10), à cheval sur lesdits cadres rigides de fixation extérieure (2) ou (3a) ou de fixation intérieure (3) ou (2a).

3. Joint tubulaire selon la revendication 1, caractérisé en ce que son plan de symétrie est constitué des parois desdites membranes roulantes (1a) et (1b) dont les extrémités sont fixées d'une part sur un prolongement (8a) et d'autre part, sous légère tension, sur un prolongement (9a).

4. Joint tubulaire selon l'une des revendications 1 à 3, caractérisé en ce que la longueur des lignes d'appui (C) des branches du U, diffère entre plafond et plancher du véhicule afin d'assurer l'équilibrage des charges permanentes.

5. Joint tubulaire selon l'une des revendications 1 à 4, caractérisé en ce que la valve de gonflage et de contrôle de la pression interne (4) - en soi connue - est solidaire du cadre rigide de fixation extérieure (2) ou (3a), ce qui permet la mise en évidence de la moindre défaillance du joint, par détection d'une diminution de ladite pression interne.

6. Joint tubulaire selon l'une des revendications 1 à 5, caractérisé en ce que le gaz enfermé dans le volume clos formé par les membranes roulantes (1a) et (1b) est un gaz lourd de faible vitesse de transmission des sons tel que du bioxyde de carbone.

7. Joint tubulaire selon l'une des revendications 1 à 6, caractérisé en ce que les membranes roulantes (1a) et (1b) présentent, pour assurer une insonorisation équivalente à celle des parois des caisses des véhicules (5), une épaisseur au moins égale à six millimètres.

8. Joint tubulaire selon l'une des revendications 1 à 7, caractérisé en ce que la composition élastomérique des membranes roulantes (1a) et (1b), devant satisfaire simultanément des propriétés de résistance aux flexions alternées et à la tension permanente due à la surpression, d'étanchéité, d'insonorisation et d'incombustibilité, est une composition élastomérique compacte et homogène, comportant d'une part un élastomère présentant, dans sa structure moléculaire, des atomes d'halogènes et, d'autre part, des charges renforçantes à base de sels ou d'oxydes de plomb.

## Claims

1. Tubular joint for intercommunication ring between railway or road vehicles or for access gangways or steps to ships or to aeroplanes, having the general form of a closed ring over lapping the ends of said vehicles or gangways or steps, containing a gas at excess pressure of 0.1 to 0.5 bars with respect to atmospheric pressure, consisting of two U-shaped moving membranes (1a) and (1b), made of an elastomeric composition, said tubular joint being characterised in that said moving membranes (1a) and (1b), assembled as moulded, in the plane which is then common to their ends (11a) and (11b) and serves as the plane of symmetry for said tubular joint (1), are sealed off from the gas providing said excess pressure and continuous over the whole periphery of the intercommunication ring, due to the fact that said ends (11a) and (11b) are each held tightly between two rigid walls contained in parallel planes transverse to the axis of the vehicle or of the gangway or steps.

2. Tubular joint according to claim 1, characterised in that its plane of symmetry consists of a rigid outer fixing frame (2) or (3a) and a separate rigid inner fixing frame (3) or (2a), the ends (11a) and (11b) of the moving membranes (1a) and (1b) being held tightly by nuts fixed to each of the screw threads of bolts (10), straddling said rigid outer fixing frame (2) or (3a) or rigid inner fixing frame (3) or (2a).

3. Tubular joint according to claim 1, characterised in that its plane of symmetry consists of the walls of said moving membranes (1a) and (1b), the ends of which are fixed on the one hand to an extension (8a) and on the other hand, under slight tension, to an extension (9a).

4. Tubular joint according to any of claims 1 to 3, characterized in that the length of the bearing lines (C) of the arms of the U differs between the ceiling and floor of the vehicle in order to ensure balancing of permanent loads.

5. Tubular joint according to any of claims 1 to 4, characterised in that the valve for inflation and control of the internal pressure (4), known in the art, is integral with the rigid outer fixing frame (2) or (3a), which allows emphasis of the slightest deficiency of the joint, by detection of a decrease in said internal pressure.

6. Tubular joint according to any of claims 1 to 5, characterised in that the gas contained in the closed space formed by the moving membranes (1a) and (1b) is a heavy gas with a low speed of sound transmission such as carbon dioxide.

7. Tubular joint according to any of claims 1 to 6, characterised in that the moving membranes (1a) and (1b), in order to ensure soundproofing equivalent to that of the walls of the vehicle bodies (5), have a thickness at least equal to six millimetres.

8. Tubular joint according to any of claims 1 to 7, characterised in that the elastomeric composition of the moving membranes (1a) and (1b), which must simultaneously satisfy properties of resistance to alternating flexions and to the permanent tension due to excess pressure, sealing, soundproofing and incombustibility, is a compact, homogeneous elastomeric composition comprising on the one hand an elastomer having halogen atoms in its molecular structure and on the other hand reinforcing fillers based on lead salts or oxides.

## Patentansprüche

1. Schlauchförmige Abdichtung für ringförmige Übergangsvorrichtung zwischen Eisenbahn- oder Straßenfahrzeugen oder für Zugangsstege zu Schiffen oder Flugzeugen, in der allgemeinen Form eines geschlossenen Rings unter Überdeckung der Enden der genannten Fahrzeuge oder Stege, mit einer Gasfüllung eines Überdrucks von 0,1 bis 0,5 bar gegenüber dem Atmosphärendruck und gebildet aus zwei Rollmembranen (1a und 1b) in Form eines U, die aus einer elastomeren Zusammensetzung bestehen, wobei die schlauchförmige Abdichtung dadurch gekennzeichnet ist, daß die Rollmembranen (1a und 1b) die, wie sie aus der Form kommen, längs der ihren Enden (11a und 11b) gemeinsamen und als Symetrieebene der schlauchförmigen Abdichtung (1) dienenden Ebene zusammengefügt für das den Überdruck bewirkende Gas dicht und über den ganzen Umfang der ringförmigen Übergangsvorrichtung durchlaufend sich, weil die genannten Enden (11a und 11b) jeweils zwischen zwei starren Wänden in Ebenen verklemmt sind, die untereinander parallel sind und quer zur Achse des Fahrzeuges oder des Steges liegen.

2. Schlauchförmige Abdichtung nach Anspruch 1, dadurch gekennzeichnet, daß die Symetrieebene gebildet ist aus einem äußeren starren Halterahmen (2 oder 3a) und einem inneren starren Halterahmen (3 oder 2a), die voneinander unabhängig sind, wobei die Enden (11a und 11b) der Rollmembranen (1a und 1b) durch Muttern verklemmt werden, die jeweils auf Gewinden von Bolzen (10) befestigt sind, die rittlings auf den genannten äußeren (2 udn 3a) oder inneren (3 oder 2a) starren Halterahmen sitzen.

3. Schlauchförmige Abdichtung nach Anspruch 1, dadurch gekennzeichnet, daß ihre Symetrieebene durch Wandungen der genannten Rollmembranen (1a und 1b) gebildet ist, deren Enden einerseits auf einer Verlängerung (8a) und andererseits unter leichter Spannung auf einer Verlängerung (9a) befestigt sind.

4. Schlauchförmige Abdichtung nach einem der Ansprüche 1 bis 3, dadurch gekennzeichnet, daß die Länge der Abstützlinien (C) der Schenkel des U für Decke und Fußboden des Fahrzeugs unterschiedlich ist, um ein Gleichgewicht mit den dauernden Lasten sicherzustellen.

5. Schlauchförmige Abdichtung nach einem der Ansprüche 1 bis 4, dadurch gekennzeichnet, daß das an sich bekannte Ventil (4) für das Aufblasen und die Steuerung des Innendrucks fest mit dem äußeren Halterahmen (2 oder 3a) verbunden ist, wodurch der kleinste Fehler der Abdichtung durch Überwachung auf eine Verminderung des Innendrucks festgestellt werden kann.

6. Schlauchförmige Abdichtung nach einem der Ansprüche 1 bis 5, dadurch gekennzeichnet, daß das im durch die Rollmembranen (1a und 1b) gebildeten geschlossenen Volumen eingeschlossene Gas ein schweres Gas geringer Schallübertragungsgeschwindigkeit wie Kunststoffdioxid ist.

7. Schlauchförmige Abdichtung nach einem der Ansprüche 1 bis 6, dadurch gekennzeichnet, daß die Rollmembranen (1a und 1b) zum Sicherstellen einer derjenigen der Wände des Fahrzeugkastens äquivalenten Schalldämmung eine Stärke von mindestens 6 Millimeter aufweisen.

8. Schlauchförmige Abdichtung nach einem der Ansprüche 1 bis 7, dadurch gekennzeichnet, daß die elastomere Zusammensetzung der Rollmembranen (1a und 1b), die gleichzeitig den Anforderungen der Beständigkeit unter Biegewechselbeanspruchung bzw. unter der Dauerzugbeanspruchung durch den Überdruck, der Dichtigkeit, der Schalldämmung und der Unbrennbarkeit genügen müsse, eine kompakte und homogene elastomere Zusammensetzung ist, die einerseits ein in seiner Molekularstruktur Halogenatome aufweisendes Elastomer aufweist und andererseits verstärkende Füllstoffe auf der Basis von Salzen oder Oxiden von Blei.
